# FASCICULE DE BREVET EUROPEEN

(11) **EP 0 406 044 B1**
(45) Date de publication et mention de la délivrance du brevet: **18.05.1994**
(21) Numéro de dépôt: 90401600.3
(22) Date de dépôt: 11.06.1990
(51) Int. Cl.: A47C 17/22

(54) **Mécanisme de canapé-lit perfectionné**
Vorrichtung für eine Bettcouch
Mechanism for sofa-bed

(30) Priorité: 28.06.1989 FR 8908636
(43) Date de publication de la demande: 02.01.1991
(73) Titulaire: Contastin, André, F-12150 Severac Le Chateau (FR)
(72) Inventeur: Contastin, André, F-12150 Severac Le Chateau (FR)
(74) Mandataire: Obolensky, Michel

(56) Documents cités:
- FR-A- 2 326 167
- US-A- 2 664 145
- US-A- 3 247 526
- US-A- 3 813 710

## Description

La présente invention concerne les canapés-lits et se rapporte plus particulièrement aux mécanismes de canapés-lits.

On connaît des mécanismes de canapés-lits formés d'une armature articulée portant un matelas repliable complété par un rembourrage de dossier fixe et des coussins amovibles d'assise.

Un tel mécanisme qui est décrit dans US-A-3.813.710 comprend un bâti creux, une armature repliable de support de matelas ayant une portion de tête, une portion centrale et une portion de pied qui sont articulées entre elles et qui sont déplaçables entre une position généralement horizontale de sommeil et une position repliée de rangement dans le châssis. La section de tête est plus longue que les deux autres sections pour former un support pour la tête et les épaules de l'utilisateur et pour permettre à la section de pied d'avoir la longueur d'un coussin lorsqu'elle est repliée.

Les sections se replient de manière à positionner le matelas sur le dessus dans la position repliée pour des raisons de confort et les pieds qui supportent les sections sur le sol en position de sommeil se déplacent vers la position repliée en réponse au repliement des sections du cadre.

L'inconvénient principal des mécanismes de canapés-lits connus réside dans le fait qu'ils ne peuvent être associés qu'à des matelas d'épaisseur relativement faible, ce qui réduit le confort du canapé-lit lorsqu'il est utilisé en lit et nécessite d'ajouter des coussins d'assise lorsque le canapé-lit est utilisé en canapé.

L'invention vise à remédier aux inconvénients des canapés lits de la technique antérieure en créant un mécanisme de canapé-lit qui, tout en étant d'une construction relativement simple et d'une manipulation aisée, permette l'utilisation d'un matelas d'une épaisseur suffisante pour rendre le canapé-lit confortable qu'il soit utilisé en lit ou en siège.

Elle a donc pour objet un mécanisme de canapé lit comprenant un cadre de support d'un matelas, ledit cadre étant repliable et escamotable en position repliée dans une caisse définissant les contours du siège du canapé-lit, caractérisé en ce qu'il comporte un premier ensemble constituant le cadre proprement dit, des moyens de verrouillage du premier ensemble en position repliée et un second ensemble de liaison du premier ensemble avec la caisse et d'escamotage dans celle-ci du premier ensemble maintenu replié par le dispositif de verrouillage, ledit premier ensemble formant le cadre proprement dit comportant un premier tronçon de cadre, un second tronçon de cadre articulé sur le premier tronçon de cadre et sur un troisième tronçon de cadre, le premier tronçon de cadre étant en outre relié au troisième tronçon de cadre par une tringlerie de commande comprenant une biellette rectiligne articulée sur le premier tronçon et une bielle triangulaire articulée sur le troisième tronçon d'une part directement et d'autre part au moyen d'une lumière, par l'intermédiaire d'une pièce triangulaire solidaire d'un premier pied articulé lui aussi sur le troisième tronçon de cadre ainsi qu'un quatrième tronçon de cadre articulé sur le troisième tronçon et relié en outre à celui-ci par une première tringle de liaison du premier pied avec le quatrième tronçon de cadre et une seconde tringle de liaison de la première tringle avec un second pied articulé sur le quatrième tronçon de cadre, le second ensemble comportant, associées à chacun des côtés de la caisse, une ferrure fixée au côté correspondant de la caisse, une bielle articulée d'une part sur la ferrure et d'autre part à l'extrémité libre du premier tronçon de cadre, une pièce coudée articulée par une de ses branches sur l'autre extrémité de la ferrure et par son autre branche sur une bielle de liaison avec ledit premier tronçon de cadre, ladite bielle de liaison de la ferrure avec l'extrémité du tronçon de cadre comportant une patte à laquelle est fixée l'extrémité d'un ressort dont l'autre extrémité est fixée à la caisse, une partie du matelas replié avec le premier ensemble formant l'assise du siège du canapé-lit.

L'invention sera mieux comprise à l'aide de la description qui va suivre, donnée uniquement à titre d'exemple et faite en se référant aux dessins annexés, sur lesquels :
- la Fig.1 est une vue en élévation latérale d'un canapé-lit réalisé à l'aide d'un mécanisme suivant l'invention représenté en position déployée de lit ;
- la Fig.2 est une vue en élévation latérale du mécanisme dans une position intermédiaire ;
- la Fig.3 montre le mécanisme en position semi-repliée avant son introduction dans la caisse délimitant l'assise du canapé-lit ;
- la Fig.4 montre le mécanisme en cours de basculement en vue de son introduction dans la caisse de l'assise ou de son extraction hors de celle-ci ;
- la Fig.5 montre le mécanisme totalement replié en position de siège ;
- la Fig.6 est une vue schématique de dessus du mécanisme suivant l'invention montrant la structure de la surface de support du matelas ; et
- la Fig.7 est une vue partielle à plus grande échelle montrant le dispositif de verrouillage en position repliée de la partie du mécanisme supportant le matelas.

Sur la Fig.1, on a représenté un canapé-lit suivant l'invention comprenant une caisse 1 destinée à contenir le mécanisme du canapé-lit en position repliée et à définir le contour de l'assise du canapé-lit.

La caisse 1 comporte des parois latérales telles que la paroi 2 portant des accoudoirs, une devanture 3 de hauteur inférieure à celle des parois latérales 2 et une paroi arrière non représentée.

Elle est surmontée par un dossier dont seul le rembourrage 4 est visible sur les dessins.

Le mécanisme de canapé-lit suivant l'invention comporte une armature articulée désignée par le numéro général de référence 5.

Cette armature est formée de deux sous-ensembles articulés tels que le sous-ensemble 6 représenté à la Fig. 1 , fixés chacun par une de ses extrémités à une paroi latérale 2 de la caisse 1 du canapé-lit et reliés entre eux par des lattes 7 en bois par exemple, comme représenté à la Fig.6.

Sur la Fig.6, on a représenté schématiquement la surface de couchage un canapé-lit suivant l'invention transformable en lit double dont les lattes 7 qui relient entre eux les sous-ensembles articulés 6 sont à leur tour reliées entre elles en direction longitudinale par une sangle de renforcement 8 fixée au milieu de chacune des lattes par exemple par au moins un rivet 9. Plusieurs sangles de renforcement de ce type peuvent également être prévues.

En se reportant plus particulièrement aux Fig. 1 et 2, on voit que chacun des sous-ensembles articulés 6 comporte une ferrure 11 disposée en diagonale contre l'intérieur de la paroi latérale 2 de la caisse 1 . A l'une des extrémités de la ferrure 11 constituée par exemple par un fer plat est articulée une bielle 12. Par son extrémité opposée à la ferrure 11, la bielle 12 est articulée sur un gousset 13 solidaire de l'extrémité d'un premier tronçon de cadre 14 situé à proximité du dossier fixe 4 du canapé-lit. La bielle 12 comporte une première patte 15 perpendiculaire à la direction de la bielle et à laquelle est fixée une traverse tubulaire 16 de liaison de la bielle 12 avec une bielle correspondante faisant partie de l'autre sous-ensemble articulé 6. La bielle 12 comporte une deuxième patte 17 à laquelle est fixée une extrémité d'un ressort 18 dont l'autre extrémité est fixée à la devanture 3 de la caisse du canapé-lit.

Au gousset 13 d'articulation de la bielle 12 est en outre fixé un dosseret 19 s'étendant entre l'extrémité du cadre de support du matelas et le dossier 4 et destiné à retenir le matelas M lors des opérations de repliement du canapé-lit.

A son extrémité opposée à la bielle 12, située à la partie inférieure de la caisse, à proximité de la devanture 3 de celle-ci, la ferrure diagonale 11 est reliée à une pièce coudée 20 à peu près en forme d'équerre qui, comme représenté aux dessins, occupe pratiquement toujours une position dans laquelle l'une de ses branches 20a s'étend à peu près verticalement, tandis que son autre branche 20b fait saillie par dessus la devanture 3 de la caisse du canapé-lit en dehors du périmètre de cette caisse.

La pièce coudée 20 n'est escamotée à l'intérieur de la caisse que lorsque l'ensemble de la mécanique du canapé-lit est introduit dans la caisse du canapé-lit .

A l'extrémité libre de la pièce coudée 20 est articulée une bielle 21 dont l'extrémité opposée est articulée à son tour sur le tronçon de cadre 14 à peu près aux deux tiers de sa longueur à partir du gousset 13.

La pièce coudée 20 comporte au niveau de la jonction de ces deux branches 20a et 20b, une butée 22 de limitation de déplacement angulaire de la bielle 21 par rapport à cette pièce coudée.

Le tronçon de cadre 14 fait partie d'un premier ensemble du mécanisme de canapé-lit qui sera décrit par la suite, tandis que les ferrures diagonales 11 et les bielles articulées sur celles-ci constituent un second ensemble de liaison de premier ensemble avec la caisse du canapé-lit et d'escamotage de ce premier ensemble dans la caisse.

A l'extrémité du premier tronçon de cadre 14 opposée au gousset 13, est articulé un second tronçon de cadre 23. La longueur du deuxième tronçon de cadre 23 correspond à peu près au double de l'épaisseur du matelas M. Sur le deuxième tronçon de cadre 23 est articulé à son tour un troisième tronçon de cadre 24.

La commande des déplacements relatifs des premier, second et troisième tronçons de cadre 14, 23 et 24 est assurée par une tringlerie comprenant une biellette rectiligne 25 dont une extrémité est articulée à proximité de l'extrémité du premier tronçon de cadre 14 voisine de son articulation sur le deuxième tronçon 23. A son extrémité opposée, la biellette 25 est articulée sur une bielle triangulaire 26 montée oscillante sur le deuxième tronçon 23 en un point d'articulation 27 et reliée à son tour par l'intermédiaire d'une lumière d'articulation 28 à une pièce triangulaire 29 solidaire d'un premier pied 30 articulé sur le troisième tronçon de cadre 24 au moyen d'un axe d'articulation 31.

L'articulation de la lumière 28 de la bielle triangulaire 26 sur la pièce triangulaire 29 et l'axe 31 d'articulation du premier pied 30 sur le troisième tronçon de cadre 24, sont disposés sur deux sommets de la pièce triangulaire 29 se trouvant sur une ligne correspondant à la direction du troisième tronçon de cadre 24. Le troisième sommet de la pièce triangulaire 29 qui est déporté vers le bas par rapport à la direction du troisième tronçon de cadre 24, porte un axe 32 d'articulation d'une tringle 33 de liaison du premier pied 30 ou pied central avec un quatrième tronçon 34 du cadre, sur lequel elle est articulée par un axe 35.

A l'extrémité de la tringle 33 opposée au premier pied 30, est articulée une tringle 36 reliée à la tringle 33 par un axe 37 situé en-deça de l'axe 35 d'articulation de la tringle 33 sur le quatrième tronçon de cadre 34. A son extrémité opposée, la tringle 36 est articulée par un axe 38 à l'extrémité supérieure d'un second pied 39 ou pied avant monté oscillant sur une patte 40 s'étendant vers le bas, fixée au quatrième tronçon de cadre 34 à proximité de son extrémité libre. Le pied avant 39 est articulé sur la patte 40 par un axe 41.

Lors du passage et du maintien en position repliée, on doit vaincre la résistance au pliage d'un matelas confortable, c'est à dire d'une bonne épaisseur et d'une densité élevée.

On voit plus clairement à la Fig.2 que le quatrième tronçon de cadre 34 porte une plaque d'appui 42 destinée à coopérer avec une tige de butée 43 prévue sur le premier pied 30 afin d'assurer lors du repliement du mécanisme une démultiplication de l'effort de déplacement angulaire du quatrième tronçon de cadre 34 afin de faciliter le verrouillage des troncons 23,24 et 14 dans la position repliée par l'intermédiaire du pied 30 qui entraine la pièce triangulaire 29 qui, démultipliée, tire sur la bielle triangulaire 26, bloquant entre eux les tronçons de cadre 23 et 24; la bielle triangulaire 26 tire sur la biellette 25 qui bloque entre eux les tronçons de cadre 23 et 14. Le quatrième tronçon de cadre 34 est verrouillé au second tronçon 23 en fin de mouvement par un dispositif de verrouillage fixé à l'extrémité libre du tronçon de cadre 34.

Le dispositif de verrouillage du quatrième tronçon de cadre 34 par rapport au second tronçon 23 en position repliée du cadre, comprend une ferrure 44 fixée au second tronçon 23 et coopérant avec un verrou fixé à l'extrémité libre du quatrième tronçon de cadre 34 au-delà du second pied 39 articulé sur celui-ci, par exemple sur une traverse 34a complétant le cadre.

Le verrou 45 comporte une pièce formant pène 46 montée à rotation sur un axe 47 et rappelée par un ressort hélicoïdal 48 en position de fermeture dans laquelle elle vient en prise avec la ferrure 44 au moyen d'une encoche latérale 49.

La pièce 46 comporte à son extrémité libre une surface de manoeuvre 50. A l'extrémité libre du quatrième tronçon 34 est en outre fixée une poignée 51 destinée à faciliter la manipulation du cadre lors des opérations de repliage de celui-ci.

Le fonctionnement du mécanisme du canapé-lit suivant l'invention va maintenant être décrit en référence aux Fig. 1 à 5.

Ainsi qu'on le voit à la Fig.1 , le canapé-lit se trouve en position totalement dêpliée, dans laquelle il fait office de lit. Les divers tronçons de cadre 14,23, 24 et 34 sont alignés les uns par rapport aux autres et les pieds 30 et 39 se trouvent dans des positions perpendiculaires par rapport à la direction générale du cadre et forment avec les bielles 12 reliées aux ferrures diagonales 11 portées par la caisse 1 , des appuis pour la surface de couchage.

On constate par ailleurs, que le matelas M utilisé est un matelas en une seule pièce.

Lorsqu'on souhaite replier le canapé-lit, on soulève le cadre par son quatrième tronçon 34, à l'aide de la poignée 51, ce qui provoque un déplacement angulaire du second tronçon 23 par rapport au premier tronçon 14, du troisième tronçon 24 par rapport au second tronçon 23, ainsi que du quatrième tronçon 34 par rapport au troisième tronçon 24. Ces divers déplacements angulaires sont facilités par la présence d'au moins un ressort de rappel 53 fixé entre le gousset 13 et le troisième tronçon de cadre 24.

Au cours de cette première partie de l'opération de repliage, le premier tronçon de cadre 14 reste immobile. Les déplacements angulaires relatifs des deuxième, troisième et quatrième tronçons les uns par rapport aux autres, et par rapport au premier tronçon 14, provoquent en raison de la présence des tringleries de commande constituées par la biellette rectiligne 23, la bielle triangulaire 26, la pièce triangulaire 29 solidaire du premier pied 30, les tringles 33 et 36 de liaison du pied 30 avec le quatrième tronçon de cadre 34 et avec le second pied 39, le repliement progressif des pieds 30 et 39 par un déplacement angulaire de ces pieds sur leurs axes d'articulation respectifs 31 et 41 , respectivement vers le troisième tronçon de cadre 24 et le quatrième tronçons de cadre 34.

Ce déplacement est visible sur la Fig.2 qui représente le cadre de support du matelas en position partiellement repliée, les plis du matelas M apparaissant au niveau des articulations des second et troisième tronçons de cadre par rapport au premier, et du quatrième tronçon de cadre par rapport au troisième.

On voit par ailleurs sur la Fig.2, que chacun des quatrièmes tronçons de cadre 34 est pourvu à son extrémité située en regard du troisième tronçon de cadre 24 correspondant, d'un embout 34b coopérant avec une surface de butée 24b prévue à l'extrémité correspondante du troisième tronçon de cadre 24. La butée 24b est destinée à maintenir le troisième tronçon 24 en alignement avec le quatrième tronçon 34 lorsque le canapé-lit est en position dépliée (Fig. 1).

En continuant l'opération de repliement amorcé à la Fig.2, on aboutit par repliement du troisième tronçon de cadre 24 autour du second tronçon de cadre 23 et par repliement du quatrième tronçon de cadre 34 sur le troisième tronçon de cadre 24, à un ensemble dont la position relative des éléments est représentée à la Fig.3.

Sur cette figure, on voit que le second tronçon de cadre 23 occupe une position perpendiculaire au premier tronçon 14 tandis qu'en raison des proportions choisies pour la biellette 25 et le levier triangulaire 26, le troisième tronçon de cadre 24 occupe une position à peu près parallèle au premier tronçon de cadre 14, tandis que le quatrième tronçon de cadre 34 est totalement replié sur le troisième tronçon de cadre 24 les premier et second pieds 30, 39 étant eux aussi repliés dans le plan commun des troisième et quatrième tronçons de cadre 24 et 34.

Ce repliement à plat des troisième et quatrième tronçons de cadre et des pieds 30, 39 est obtenu par un positionnement judicieux des points d'articulation des pieds 30, 39 par rapport à leur tronçons de cadre correspondants 24, 34 d'une part, et des axes d'articulation des tringles 33 et 36 d'une part entre elles, et d'autre part, avec les divers organes auxquels ils sont associés.

Dans la position repliée de la surface de couchage représentée à la Fig.3, le matelas M est replié sur lui-même en S entre les sous-ensembles articulés 6 de manière que la partie du matelas reposant sur le premier tronçon de cadre 14 soit en contact avec la partie supportée avec le troisième tronçon de cadre 23 à laquelle se superpose la partie du matelas supportée par le quatrième tronçon de cadre 34.

L'ensemble est maintenu dans cette position par le dispositif de verrouillage dont la ferrure 44 coopère avec la pièce formant pène 46 (Fig. 7). Le pli du matelas qui résulte du repliement du quatrième tronçon de cadre 34 sur le troisième tronçon de cadre 23 est maintenu en place par le dosseret 19 à une faible distance du dossier 4.

On voit que dans la position représentée à la Fig.3, le cadre servant de support pour le matelas est replié sur lui-même et verrouillé par le dispositif de verrouillage 7 représenté à la Fig.7 et constitue donc un premier ensemble formé de premières parties des sous-ensembles articulés6 et prêt à être une nouvelle fois déplacé en vue de son escamotage dans la caisse du canapé-lit.

Dans cette position, les bielles 12 et 21 ainsi que la pièce coudée 20, se trouvent toujours dans la même position qu'elles occupaient lorsque le canapé-lit était en position totalement dépliée.

Ces divers éléments forment les secondes parties des sous-ensembles articulés 6 et constituent le second ensemble d'introduction du premier sous-ensemble dans la caisse du canapé-lit.

Afin d'assurer l'introduction du premier ensemble dans la caisse 1, on fait basculer le premier sous-ensemble en agissant sur la poignée 51 pour faire osciller le premier tronçon de cadre 14 ainsi que tout ensemble verrouillé sur celui-ci autour de la pièce coudée 20 par l'intermédiaire de la bielle 21 et autour de la ferrure diagonale 11 par l'intermédiaire de la bielle 12.

Au cours de ce basculement, le premier ensemble défini ci-dessus vient occuper une position intermédiaire représentée à la Fig.4. On voit que dans cette position, la bielle 21 a tourné autour de l'extrémité correspondante de la pièce coudée 20 jusqu'à être arrêtée en rotation par la butée 22, tandis que la bielle 12 articulée à l'extrémité supérieure de la ferrure diagonale 11 d'une part et sur le gousset 13 d'autre part, a tourné autour de l'extrémité de la ferrure diagonale 11 , de manière à amener le gousset 13 et l'extrémité correspondante du premier tronçon 14 du cadre en position basse, voisine du fond de la caisse 1 tout en provoquant la tension du ressort de rappel 18. L'ensemble se trouvant dans la position représentée à la Fig.4, est prêt à être définitivement escamoté dans la caisse 1.

A cet effet, il suffit de pousser sur le premier ensemble pour provoquer la rotation des pièces coudées 20 autour de leurs axes d'articulation respectifs sur les ferrures diagonales 11. Au cours de ce dernier déplacement, le tronçon de cadre 14 oscille par rapport aux bielles 21 et par rapport aux extrémités opposées des ferrures diagonales 11 par l'intermédiaire des bielles 12 pour venir occuper une position totalement escamotée dans la caisse représentée à la Fig.5.

La hauteur sous le dossier 4 est telle que le matelas M puisse pénétrer sous le dossier et que la surface supérieure de sa partie supportée par le quatrième tronçon de cadre 34 constitue ainsi la surface d'assise du canapé-lit lorsque celui-ci se trouve en position de canapé.

Pour assurer la sortie du premier ensemble hors de la caisse 1 , il suffit de tirer sur la poignée 51 en soulevant légèrement. Les ressorts de rappel 18 qui sont sous tension contribuent à la sortie du premier ensemble hors de la caisse 1.

Lorsque le mécanisme se retrouve dans la position représentée à la Fig.3, il suffit de deverrouiller le premier ensemble par action sur le pène 46 et d'assurer le déploiement du cadre en agissant toujours sur la poignée 51.

Le déplacement relatif synchrone de toutes les pièces mobiles permet qu'en fin de déplacement des pieds 30 et 39, se trouvent dans des positions appropriées pour servir d'appui au cadre.

Par ailleurs, le déploiement du premier ensemble provoque la mise sous contrainte des ressorts 53 qui, par la résistance qu'ils opposent, compensent les effets du poids du cadre et évitent à l'utilisateur d'avoir à retenir le mécanisme pendant son déploiement.

Grâce à l'agencement qui vient d'être décrit, il est possible d'utiliser des matelas d'une épaisseur suffisante pour qu'en position repliée, ils constituent une surface d'assise suffisamment confortable pour l'utilisateur et qu'en position dépliée, ils forment en coopération avec les lattes 7, une surface de couchage pratiquement équivalente à celle d'un lit ordinaire.

On voit par ailleurs que l'agencement suivant l'invention permet d'utiliser un matelas en une seule pièce.

Les divers éléments constitutifs de l'ensemble de sortie et de rentrée du cadre supportant le matelas, sont dimensionnés pour présenter des mouvements de déploiement et de repliement synchronisés.

Dans le mode de réalisation qui vient d'être décrit, lorsque le canapé-lit se trouve en position déployée de lit, le quatrième tronçon 34 est parfaitement aligné avec les autres tronçons du cadre et en particulier avec le troisième tronçon de cadre 24.

Toutefois, si l'on souhaite pouvoir donner à la surface d'assise du canapé-lit, une forme correspondant davantage à celle d'un canapé, c'est à dire s'abaissant légèrement vers le dossier, il est possible de prévoir des moyens d'articulation du quatrième tronçon de cadre 34 par rapport au reste du cadre, réalisés de telle façon qu'en position déployée, le quatrième tronçon soit légèrement incliné vers le sol par rapport au reste du cadre, tout en réalisant le matelas avec une surépaisseur progressive en forme de coin dans la région du matelas supporté par le quatrième tronçon.

Dans ces conditions, le matelas sera parfaitement plan lorsque le cadre sera en position déployée de couchage et formera un léger renfoncement vers le dossier lorsque le matelas sera replié.

Pour parvenir à un tel résultat, il suffit de prévoir des seconds pieds 39 légèrement plus courts que les premiers pieds articulés 30 et de déplacer les articulations des pieds 39 avec leurs tringles d'actionnement 36, de manière qu'en position déployée le quatrième tronçon présente l'inclinaison voulue pour assurer la compensation de l'épaisseur de l'assise en position repliée du canapé-lit.

## Revendications

1. Mécanisme de canapé-lit comprenant un cadre de support d'un matelas (M), ledit cadre étant repliable et escamotable en position repliée dans une caisse (1) définissant les contours du siège du canapé-lit, caractérisé en ce qu'il comporte un premier ensemble constituant le cadre proprement dit, des moyens (44, 45) de verrouillage du premier ensemble en position repliée et un second ensemble de liaison du premier ensemble avec la caisse (1) et d'escamotage dans celle-ci du premier ensemble maintenu replié par le dispositif de verrouillage, ledit premier ensemble formant le cadre proprement dit et formé par les tronçons (14,23,24,34) de deux sous-ensembles (6) articulés, reliés entre eux par des lattes (7), comportant un premier tronçon de cadre (14), un second tronçon de cadre (23) articulé sur le premier tronçon de cadre (14) et sur un troisième tronçon de cadre (24), le premier tronçon de cadre (14) étant en outre relié au troisième tronçon de cadre (24) par une tringlerie de commande comprenant une biellette rectiligne (25) articulée sur le premier tronçon (14) et une bielle triangulaire articulée sur le troisième tronçon (24) d'une part directement (27) et d'autre part au moyen d'une lumière (28), par l'intermédiaire d'une pièce triangulaire solidaire d'un premier pied (30) articulé lui aussi sur le troisième tronçon de cadre (24) ainsi qu'un quatrième tronçon de cadre (34) articulé sur le troisième tronçon (24) et relié en outre à celui-ci par une première tringle (33) de liaison du premier pied (30) avec le quatrième tronçon de cadre (34) et une seconde tringle (36) de liaison de la première tringle (33) avec un second pied (39) articulé sur le quatrième tronçon de cadre (34), le second ensemble comportant, associées à chacun des côtés (2) de la caisse (1), une ferrure (11) fixée au côté (2) correspondant de la caisse, une bielle (12) articulée d'une part sur la ferrure (11) et d'autre part à l'extrémité libre du premier tronçon de cadre (14), une pièce coudée (20) articulée par une de ses branches (20a) sur l'autre extrémité de la ferrure (11) et par son autre branche (20b) sur une bielle (21) de liaison avec ledit premier tronçon de cadre (14), ladite bielle (12) de liaison de la ferrure (11) avec l'extrémité du tronçon de cadre (14) comportant une patte à laquelle est fixée l'extrémité d'un ressort (18) dont l'autre extrémité est fixée à la caisse (1), une partie du matelas (M) replié avec le premier ensemble formant l'assise du siège du canapé-lit.

2. Mécanisme de canapé-lit suivant la revendication 1, caractérisé en ce que le troisième tronçon de cadre (24) est en outre relié à l'extrémité du premier tronçon de cadre (14) opposée à son articulation sur le second tronçon (23) par au moins un ressort (33) de rappel et de retenue des divers éléments du premier ensemble lors du déploiement du canapé-lit.

3. Mécanisme de canapé-lit suivant l'une des revendications 1 et 2, caractérisé en ce que les pièces coudées (20) du second ensemble comprennent chacune une butée (22) de limitation du déplacement angulaire de la bielle (21) correspondante de liaison de la pièce coudée (20) avec le premier tronçon de cadre (14), lesdites bielles (21) en position de butée définissant l'un des axes de basculement du premier tronçon de cadre (24), sur lequel est verrouillé le premier ensemble replié en vue de l'escamotage dudit premier ensemble dans la caisse (1) ou sa sortie hors de celle-ci.

4. Mécanisme de canapé-lit suivant l'une des revendications 1 à 3, caractérisé en ce que chaque pièce coudée est articulée sur la ferrure (11) correspondante dans la partie basse de la caisse (1) à proximité de la devanture (3) de la caisse et constitue du fait de son basculement autour de l'extrémité de la ferrure (11) un organe d'escamotage dudit premier ensemble dans la caisse (1) et de sa sortie hors de celle-ci.

5. Mécanisme de canapé-lit suivant l'une des revendications 1 à 4, caractérisé en ce que les lattes (7) de liaison des sous-ensembles articulés (6) pour constituer le cadre proprement dit sont reliées entre elles en direction longitudinale par au moins une sangle de renforcement (8).

6. Mécanisme de canapé-lit suivant l'une des revendications 1 à 5, caractérisé en ce que ledit premier ensemble est pourvu de moyens (42, 43) de démultiplication de l'effort de déplacement angulaire des second, troisième et quatrième tronçons de cadre (23, 24, 34) afin de faciliter le blocage et le verrouillage de ces tronçons avec le premier tronçon de cadre (14) à l'aide du dispositif de verrouillage (44, 45) en dépit de la résistance offerte par l'effort de pliage du matelas (M).

7. Mécanisme suivant l'une des revendications 1 à 6, caractérisé en ce que ledit premier tronçon de cadre (14) comporte à son extrémité voisine du dossier (4), un dosseret (19) de retenue du matelas (M) lors du repliement dudit premier ensemble.

8. Mécanisme suivant l'une des revendications 1 à 7, caractérisé en ce qu'en position déployée le quatrième tronçon de cadre (34) présente une légère inclinaison vers le bas par rapport au troisième tronçon (24) et en ce que la portion du matelas (M) supportée par le quatrième tronçon (34) présente une surépaisseur progressive en forme de coin destinée à donner, en position repliée du canapé-lit une surface d'assise présentant un léger renforcement vers le dossier.

## Patentansprüche

1. Schlafsofa-Mechanismus, mit einem Tragrahmen für eine Matratze (M), wobei der Rahmen zusammenklappbar und in der zusammengeklappten Position in einen die Konturen des Sitzes des Schlafsofas festlegenden Kasten (1) einziehbar ist, dadurch gekennzeichnet, daß er eine erste Einheit, die den eigentlichen Rahmen bildet, Mittel (44, 45) zur Verriegelung der ersten Einheit in der zusammengeklappten Position sowie eine zweite Einheit für die Verbindung der ersten Einheit mit dem Kasten (1) und zum Einziehen der von der Verriegelungseinrichtung zusammengeklappt gehaltenen ersten Einheit in diesen Kasten umfaßt, wobei die erste Einheit, die den eigentlichen Rahmen bildet und aus den Teilstücken (14, 23, 24, 34) von zwei durch Latten (7) miteinander verbundenen, angelenkten Untereinheiten (6) gebildet ist, versehen ist mit einem ersten Rahmenteilstück (14), einem am ersten Rahmenteilstück (14) und an einem dritten Rahmenteilstück (24) angelenkten zweiten Rahmenteilstück (23), wobei das erste Rahmenteilstück (14) außerdem mit dem dritten Rahmenteilstück (24) über ein Steuergestänge verbunden ist, das einen geradlinigen Schwenkarm (25), der am ersten Teilstück (14) angelenkt ist, sowie ein dreieckiges Zwischenglied aufweist, das am dritten Teilstück (24) einerseits direkt (27) und andererseits mittels eines Langlochs (28) über ein dreieckiges Teil angelenkt ist, welches mit einem seinerseits am dritten Rahmenteilstück (24) angelenkten ersten Fuß (30) verbunden ist, sowie mit einem viertem Rahmenteilstück (34), das am dritten Teilstück (24) angelenkt ist und außerdem mit diesem über eine erste Stange (33) für die Verbindung des ersten Fußes (30) mit dem vierten Rahmenteilstück (34) und über eine zweite Stange (36) für die Verbindung der ersten Stange (33) mit einem am zweiten Rahmenteilstück (34) angelenkten zweiten Fuß (39) verbunden ist, wobei die zweite Einheit an jeder der Seiten (2) des Kastens (1) versehen ist mit einem an der entsprechenden Seite (2) des Kastens befestigten Beschlag (11), einem Zwischenglied (12), das einerseits am Beschlag (11) und andererseits am freien Ende des ersten Rahmenteilstücks (14) angelenkt ist, sowie einem Winkelstück (20), das mit einem seiner Schenkel (20a) am anderen Ende des Beschlags (11) und mit seinem anderen Schenkel (20b) an einem Zwischenglied (21) für die Verbindung mit dem ersten Rahmenteilstück (14) angelenkt ist, wobei das Zwischenglied (12) für die Verbindung des Beschlages (11) mit dem Ende des Rahmenteilstücks (14) einen Ansatz aufweist, an dem das Ende einer Feder (18) befestigt ist, deren anderes Ende am Kasten (1) befestigt ist, und wobei ein Teil der mit der ersten Einheit zusammengeklappten Matratze (M) die Sitzfläche des Sitzes des Schlafsofas bildet.

2. Schlafsofa-Mechanismus gemäß Anspruch 1, dadurch gekennzeichnet, daß das dritte Rahmenteilstück (24) außerdem über wenigstens eine Feder (33), die beim Ausklappen des Schlafsofas verschiedene Elemente der ersten Einheit zurückstellt und hält, mit demjenigen Ende des ersten Rahmenteilstücks (14) verbunden ist, das dessen Anlenkpunkt am zweiten Teilstück (23) gegenüberliegt.

3. Schlafsofa-Mechanismus gemäß einem der Ansprüche 1 oder 2, dadurch gekennzeichnet, daß die Winkelstücke (20) der zweiten Einheit jeweils einen Anschlag (22) für die Begrenzung der Winkelbewegung des entsprechenden Zwischenglieds (21) für die Verbindung des Winkelstücks (20) mit dem ersten Rahmenteilstück (14) aufweisen, wobei die Zwischenglieder (21) in der Anschlagposition eine der Schwenkachsen des ersten Rahmenteilstücks (24) festlegen, um die die Drehung der zusammengeklappten ersten Einheit verriegelt ist, um diese in den Kasten (1) einzuziehen oder aus demselben zu entnehmen.

4. Schlafsofa-Mechanismus gemäß einem der Ansprüche 1 bis 3, dadurch gekennzeichnet, daß jedes Winkelstück am entsprechenden Beschlag (11) im unteren Teil des Kastens (1) in der Nähe des Vorderteils (3) des Kastens angelenkt ist und aufgrund seiner Schwenkung um das Ende des Beschlages (11) ein Element zum Einziehen der ersten Einheit in den Kasten (1) und zum Herausbewegen aus demselben bildet.

5. Schlafsofa-Mechanismus gemäß einem der Ansprüche 1 bis 4, dadurch gekennzeichnet, daß die Latten (7) zur Verbindung der angelenkten Untereinheiten (6) für die Bildung des eigentlichen Rahmens in Längsrichtung durch wenigstens einen Verstärkungsgurt (8) miteinander verbunden sind.

6. Schlafsofa-Mechanismus gemäß einem der Ansprüche 1 bis 5, dadurch gekennzeichnet, daß die erste Einheit mit Mitteln (42, 43) für die Untersetzung der Winkelbewegungskraft des zweiten, des dritten und des vierten Rahmenteilstücks (23, 24, 34) versehen ist, um die Sperrung und die Verriegelung dieser Teilstücke mit dem ersten Rahmenteilstück (14) mit Hilfe der Verriegelungseinrichtung (44, 45) trotz des Widerstandes, den die Kraft zum Falten der Matratze (M) entgegensetzt, zu erleichtern.

7. Mechanismus gemäß einem der Ansprüche 1 bis 6, dadurch gekennzeichnet, daß das erste Rahmenteilstück (14) an seinem an die Rückenlehne (4) angrenzenden Ende ein Rückteil (19) zum Halten der Matratze (M) beim Zusammenklappen der ersten Einheit enthält.

8. Mechanismus gemäß einem der Ansprüche 1 bis 7, dadurch gekennzeichnet, daß das vierte Rahmenteilstück (34) in der ausgeklappten Position in bezug auf das dritte Teilstück (24) leicht nach unten geneigt ist und daß der Bereich der Matratze (M), der vom vierten Teilstück (34) unterstützt ist, eine zunehmende Überdicke in Form eines Keils aufweist, die dazu bestimmt ist, in der zusammengeklappten Position des Schlafsofas eine Sitzfläche zu ergeben, die in Richtung zur Rückenlehne eine leichte Verstärkung aufweist.

## Claims

1. Mechanism for a sofa bed, comprising a support frame for a mattress (M), said frame being foldable and pivotable into a folded position in a box (1) defining the contours of the seat of the sofa bed, characterised in that it comprises a first assembly which constitutes the frame proper, means (44, 45) for locking the first assembly in the folded position and a second assembly for connecting the first assembly to the box(1) and for pivoting into said box the first assembly held in the folded position by the locking device; said first assembly forming the frame proper and formed by the sections (14, 23, 24, 34) of two articulated sub-assemblies (6), connected to each other by strips (7), comprising a first frame section (14), a second frame section (23) hinged to the first frame section (14) and to a third frame section (24), the first frame section (14) being moreover connected to the third frame section (24) by a control linkage comprising a rectilinear connecting rod (25) hinged to the first section (14) and a triangular rod hinged to the third section (24), partly directly (27) and partly by means of an opening (28), via a triangular piece which is integral with a first foot (30) which is also hinged to the third frame section (24) and a fourth frame section (34) hinged to the third section (24) and also connected to the latter by a first rod (33) connecting the first foot (30) to the fourth frame section (34) and a second rod (36) connecting the first rod (33) to a second foot (39) hinged to the fourth frame section (34), the second assembly comprising: associated with each side (2) of the box (1), a strap (11) fixed to the corresponding side (2) of the box, a strut (12) hinged on the one hand to the strap (11) and on the other hand to the free end of the first frame section (14); a cranked part 20 hinged by one of its arms (20a) to the other end of the strap (11) and by its other arm (20b) to a rod (21) for connecting with said first frame section (14), said rod (12) connecting said strap (11) to the end of the frame section (14) having a lock to which is fixed the end of a spring (18) the other end of which is fixed to the box (1), part of the mattress (M) folded with the first assembly forming the seating area of the sofa bed seat.

2. Mechanism for a sofa bed according to claim 1, characterised in that the third frame section (24) is also connected to the end of the first frame section (14) opposite its point of articulation on the second section (23), by at least one recoil spring (33) which retains the various elements of the first assembly when the sofa bed is unfolded.

3. Mechanism for a sofa bed according to claim 1 or 2, characterised in that the cranked parts (20) of the second assembly each comprise an abutment (22) limiting the angular movement of the corresponding rod (21) which connects the cranked part (20) to the first frame section (14), said rods (21) in the abutment position defining one of the pivot axes of the first frame section (24), to which is locked the first assembly when it has been folded for the purpose of pivoting said first assembly into the box (1) or for removing it therefrom.

4. Mechanism for a sofa bed according to one of claims 1 to 3, characterised in that each cranked part is hinged to the corresponding strap (11) in the bottom of the box (1) close to the front facade (3) of the box and, as a result of its pivoting about the end of the strap (11), constitutes a member for swivelling said first assembly into the box (1) and for taking it out of said box.

5. Mechanism for a sofa bed according to one of claims 1 to 4, characterised in that the strips (7) for connecting the hinged sub-assemblies (6) in order to form the frame proper are connected to one another in the longitudinal direction by means of at least one reinforcing belt (8).

6. Mechanism for a sofa bed according to one of claims 1 to 5, characterised in that said first assembly is provided with means (42, 43) for reducing the angular displacement force of the second, third and fourth frame sections (23, 24, 34) in order to facilitate the blocking and locking of these sections with the first frame section (14) using the locking device (44, 45) in spite of the resistance offered by the folding force of the mattress (M).

7. Mechanism according to one of claims 1 to 6, characterised in that said first frame section (14) has, at its end close to the back rest (4), a back portion (19) for retaining the mattress when said first assembly is folded.

8. Mechanism according to one of claims 1 to 7, characterised in that, in the deployed position, the fourth frame section (34) has a slight downward inclination relative to the third section (24) and in that the portion of the mattress (M) supported by the fourth secticn (34) has a wedge-shaped progressive over-thickness which is intended to provide, in the folded position of the sofa bed, a seating surface which is slightly reinforced towards the back.
